# EUROPÄISCHE PATENTSCHRIFT

(11) **EP 0 243 415 B1**
(45) Veröffentlichungstag und Bekanntmachung des Hinweises auf die Patenterteilung: **27.12.1991**
(21) Anmeldenummer: 86906267.9
(22) Anmeldetag: 22.10.1986
(51) Int. Cl.: B04B 3/00, B04B 7/18

(54) **ZENTRIFUGE**
CENTRIFUGE
CENTRIFUGEUSE

(30) Priorität: 23.10.1985 DE 3537662
(43) Veröffentlichungstag der Anmeldung: 04.11.1987
(73) Patentinhaber: Klöckner-Humboldt-Deutz Aktiengesellschaft, 51149 Köln (DE)
(72) Erfinder: Schmidt, Paul, Prof., Dr., D-4300 Essen 17 (DE)
(86) Internationale Anmeldenummer: DE8600422
(87) Internationale Veröffentlichungsnummer: WO8702599

(56) Entgegenhaltungen:
- DE-B- 1 288 989
- DE-C- 104 829
- Zeitschrift "Verfahrenstechnik" Nr. 6 (1972), Seiten 7 bis 15
- Soviet Inventions Illustrated, Derwent Publications Ltd, Mechanical Section, Week 84/02, 22. Februar 1984, s. Zusammenfassung 84-010067/02 & SU, A 1002028 (Cons. Matl. Ind. Miner) 7. März 1983

## Beschreibung

Die Erfindung betrifft eine Zentrifuge zum Trennen von Feststoff-Flüssigkeitsgemischen, mit einem für Flüssigkeit durchlässigen Trommelmantel und mit einer Einrichtung zum Axialtransport des Feststoffes von der Gemischaufgabe zum Feststoffaustrag.

Bei kontinuierlich arbeitenden Zentrifugen zum Trennen von Feststoff-Flüssigkeitsgemischen, auch bei Siebmantelzentrifugen, bereitet der axial zum Zentrifugen-Trommelmantel verlaufende Axialtransport des Feststoffes von der Gemischaufgabe zum Feststoffaustrag Schwierigkeiten. Als bisher in der Praxis eingesetzte Einrichtungen zum Axialtransport des Feststoffes von der Gemischaufgabe zum Feststoffaustrag sind Förderschnecken bei Schneckenzentrifugen, Schwingantriebe bei Schwingzentrifugen oder Schubmechanismen bei Schubzentrifugen bekannt (Aufsatz "Kontinuierliche Zentrifugen zur Trennung fest/flüssig in der chemischen Industrie" in Zeitschrift Verfahrenstechnik 6 (1972), Seiten 7 bis 15). Alle diese zur axialen Transportbewegung des Feststoffes durch die Trommel einer kontinuierlich arbeitenden Zentrifuge notwendigen Hilfseinrichtungen sind aufwendig.

Der Erfindung liegt die Aufgabe zugrunde, eine einfach gebaute Zentrifuge zu schaffen, die geeignet ist, Feststoff-Flüssigkeitsgemische, wie z. B. Schlämme, mit hoher Trennleistung kontinuierlich zu entwässern, ohne die obengenannten Hilfsmaßnahmen zum Axialtransport des Feststoffes anwenden zu müssen.

Diese Aufgabe wird erfindungsgemäß gelöst mit den Maßnahmen des Kennzeichnungsteils des Anspruchs 1.

Bei der erfindungsgemäßen Zentrifuge ist der Trommelmantel flexibel. In den flexiblen Trommelmantel sind von außen eine oder mehrere, mit dem Trommelmantel nicht mitrotierende Rollen permanent eingedrückt, wodurch jede Partie des rotierenden Trommelmantels gleichmäßig eingedrückt und der gesamte abgelagerte Feststoff gleichmäßig überall fluidisiert wird. Es hat sich nämlich überraschenderweise gezeigt, daß durch das Eindrücken des flexiblen Trommelmantels mittels der mindestens einen Andrückrolle der an der Innenwandung des Trommelmantels abgelagerte Feststoff im Bereich der Andrückrolle zunächst etwas angestaut und dann quasi losgelöst von der Mantelinnenwandung im Schwebezustand gehalten bzw. fluidisiert wird, so daß das Feststoffmaterial in diesem fluidisierten Zustand im Trommelmantel ideal eine translatorische Axialbewegung mitmachen kann, und zwar infolge des Fließdruckes, der durch den über die Gutaufgabe in den Trommelmantel einfließenden Gutstrom entsteht. Dies gilt auch für Zentrifugen mit zylindrischem Trommelmantel mit horizontaler Rotationsachse.

Bei der erfindungsgemäßen Zentrifuge zum Trennen von Feststoff-Flüssigkeitsgemischen wird also die notwendige axiale Transportbewegung des Feststoffes im Trommelmantel wie bei einem bewegten Fließbett durch eine Fluidisierung des Feststoffs unter Überwindung der Coulomb'schen Reibung bewirkt, wodurch gleichzeitig bewirkt wird, daß der Verschleiß bzw. Beschädigungen sowohl am Trommelmantel als auch am zu behandelnden Feststoffmaterial gegenüber bisher bekannten Zentrifugen, die mit Förderschnecken, Schwing- oder Schubmechanismen arbeiten mußten, erheblich reduziert sind.

Bei der erfindungsgemäßen Zentrifuge ist außerdem die Transportgeschwindigkeit des Gutes durch den Trommelmantel und damit die Verweilzeit des Gutes in der Zentrifuge sehr gut steuerbar, z. B. durch die Eindrücktiefe und/oder die Anzahl der Andrückrollen; je nach Schlammtyp läßt sich die optimale Verweilzeit bzw. Aufenthaltszeit des Gutes in der Zentrifuge optimal einstellen und die Streuung um die eingestellte Verweilzeit klein halten. Dies alles war bisher nur möglich durch den Einsatz der oben bereits erwähnten Förderschnecken bzw. Schwing- oder Schubmechanismen, wohingegen bei der Erfindung solche Hilfseinrichtungen gänzlich wegfallen.

Zwar ist eine zur Vorentwässerung von feuchtem und vergleichsweise grobkörnigem Erz dienende Filterzentrifuge bekannt (SU-A-1 002 028), die aus einem fahrzeugreifenähnlichen flexiblen und perforierten rotierenden Filterelement besteht, in welches von außen Andrückrollen eindrückt werden können; jedoch wird bei dieser bekannten Filterzentrifuge ein axialer Guttransport in der rotierenden Trommel nicht bewirkt. Bei der bekannten Filterzentrifuge beträgt die Verweilzeit des zu entwässernden Gutes im rotierenden Filterelement nur etwa die Hälfte der Zeit einer ganzen Umdrehung des Filterelementes, und sie ist daher viel zu kurz, um insbesondere schwierig zu entwässernde Schlämme entwässern zu können. Bei einer ferner bekannten Siebzentrifuge (DE-A-12 88 989) sind an mehreren Umfangsstelle bzw. Mantellinien der Siebtrommel mit dieser mitrotierende Schwenkhebel befestigt, durch deren periodisches Verschwenken das elastische Material der Siebtrommel periodisch örtlich verformbar ist. Bei dieser bekannten Zentrifuge werden nur bestimmte Zonen der Siebtrommel elastisch verformt, nämlich die Zonen, an denen die Siebtrommel an den Schwenkhebeln befestigt ist, und auch diese Zonen werden nicht permanent, sondern nur periodisch verformt. Das heißt, bei der bekannten Zentrifuge erfolgt die Ablösung des Feststoffes von der Innenwandung der Siebtrommel primär nur an den Umfangsstellen, an denen die mitrotierenden Schwenkhebel an der Siebtrommel befestigt sind. Eine Relativbewegung zwischen der Siebtrommel und den mitrotierenden Schwenkhebeln zum örtlichen Einbeulen der Siebtrommel findet nicht statt, ebenso nicht eine gleichmäßige Fluidisierung des gesamten an der Siebtrommelinnenwandung abgelagerten Feststoffmateriales, so daß der axiale Feststofftransport durch diese bekannte Zentrifuge nur in Verbindung mit der vertikal hängenden, nach unten konisch erweiterten Siebtrommel erreichbar ist.

Das Merkmal des Anspruchs 2 der Erfindung kann den axialen Feststofftransport durch den Trommelmantel begünstigen. Die Merkmale des Anspruchs 3 lassen eine besondere Art des axialen Guttransportes durch den Trommelmantel zu. Die Merkmale des Anspruchs 4 dienen der möglichen Anpassung der Stofftrennung an den Zustand der Stoffe an verschiedenen Stellen in axialer Richtung des Trommelmantels. Durch die Merkmale der Ansprüche 5 und 6 wird eine Nachgiebigkeit des Trommelmantels in radialer Richtung insbesondere im Bereich der beiden Stirnscheiben erreicht. Mit dem Merkmal des Anspruchs 7 kann die Transportgeschwindigkeit des Gutes durch den Trommelmantel gesteuert werden. Mit dem Merkmal des Anspruchs 8 kann ein Schlupf zwischen dem Trommelmantel und den Andrückrollen verhindert werden. Mit den Merkmalen des Anspruchs 9 kann im Trommelmantel ein Überströmen flüssigen Gutes verhindert und der Fließweg von flüssigem Gut verlängert und dennoch ein Flüssigkeitsstau vermieden werden. Das Merkmal des Anspruchs 10 ermöglicht eine gute Zugänglichkeit zur erfindungsgemäßen Zentrifuge, z. B. zwecks Wechsels des Trommelmantels.

Der flexible Trommelmantel der erfindungsgemäßen Zentrifuge kann aus einem flexiblen Gitter, Gewebe, Gewirke, perforiertem Schlauch oder dergleichen bestehen. Verstopfungen des perforierten Trommelmantels sind vermieden.

Die Erfindung und deren weitere Merkmale und Vorteile werden anhand der in den Figuren schematisch dargestellten Ausführungsbeispiele näher erläutert.

Fig. 1 zeigt den Trommelmantel (1), die aufgabeseitige Stirnscheibe (2), die austragsseitige Stirnscheibe (3), den aus elastischem Werkstoff bestehenden Ring (4), die Welle (5), Wellenlager (6), den Rahmen (7), eine Scheibe (8), Stehbolzen (9), flexible Scheiben (10), Öffnungen (11) im Trommelmantel, Zwischenringe (12), die Antriebsscheibe (17) und den Kegelwinkel α.

Fig. 2 zeigt die Rolle (13) im Schnitt, Ausnehmungen (18) der flexiblen Scheiben (10), die Haube (20) und den Flüssigkeitsablauf (22).

Fig. 3 zeigt eine Rolle (13), Rollenlager (14) und die Eindrücktiefe s.

Fig. 4 zeigt die Ausführung der Erfindung mit fliegend gelagerter Welle und aufblasbaren Ringen (21).

Durch das permanente Eindrücken des Trommelmantels (1) wird das Gut von der Gutaufgabe (15, 16) stetig und steuerbar entlang des Trommelmantels axial zu dessen Gutaustrag (11) bewegt.

Diese Erfindung findet Anwendung für das Entwässern von Fest/Flüssig-Suspensionen, zum Waschen von dispersen Feststoffen und zum Siebklassieren disperser Stoffe.

Eine typische Ausführung der Erfindung zeigt etwa folgende Daten:
Trommeldurchmesser D = 0,2 - 1,5 m, Trommellänge L = 1 bis 3 D, Zentrifugalbeschleunigung z = 10 bis 1.000 g entspricht 100 bis 100.000 m/s², Anzahl der Rollen n = 1 bis 8, Rollendurchmesser d ≈ D/5, Kegelwinkel α = 2 bis 10°, Eindrücktiefe s der Rollen bei Anwendung als Entwässerungs- bzw. Wasch-Zentrifuge: s = 0,05 bis 0,1 d, für Siebklassieren: s = 0,1 bis 0,5 d.

## Patentansprüche

1. Zentrifuge zum Trennen von Feststoff-Flüssigkeitsgemischen, mit einem für Flüssigkeit durchlässigen Trommelmantel und mit einer Einrichtung zum Axialtransport des Feststoffes von der Gemischaufgabe zum Feststoffaustrag, dadurch gekennzeichnet, daß der Trommelmantel (1) flexibel ist und daß die Einrichtung zum Axialtransport des Feststoffes aus einer oder mehreren von außen in den Trommelmantel (1) eingedrückten Rollen (13) besteht.

2. Zentrifuge nach Anspruch 1, dadurch gekennzeichnet, daß der Trommelmantel (1) von der Gutaufgabe zum Gutaustrag kegelstumpfförmig erweitert ist.

3. Zentrifuge nach Anspruch 1, dadurch gekennzeichnet, daß die Gutaufgabe (15, 16) in den Trommelmantel (1) durch dessen gutaufgabeseitige Stirnscheibe (2) angeordnet ist und daß zum Gutaustrag der Trommelmantel (1) Öffnungen (11) aufweist, die in Nähe der gutaustragsseitigen Stirnscheibe (3) angeordnet sind.

4. Zentrifuge nach einem der Ansprüche 1 bis 3, dadurch gekennzeichnet, daß der Trommelmantel (1) in verschiedenen axialen Zonen verschieden große Maschen oder Öffnungen aufweist.

5. Zentrifuge nach einem der Ansprüche 1 bis 4, dadurch gekennzeichnet, daß der Trommelmantel (1) auf Stirnscheiben (2 und 3) über zwischengeschaltete, in radialer Richtung nachgiebige Ringe (4) befestigt ist.

6. Zentrifuge nach Anspruch 5, dadurch gekennzeichnet, daß die Ringe (4) aus elastischem Werkstoff bestehen und aufblasbar sind.

7. Zentrifuge nach Anspruch 1, dadurch gekennzeichnet, daß die Rollen (13) verschieden tief in den Trommelmantel (1) eindrückbar sind bzw. eingedrückt werden.

8. Zentrifuge nach den Ansprüchen 1 oder 7, dadurch gekennzeichnet, daß die Rollen (13) eine kegelstumpfförmige Form aufweisen.

9. Zentrifuge nach einem oder mehreren der Ansprüche 1 bis 8, dadurch gekennzeichnet, daß im Innern des Trommelmantels (1) Scheiben (10) aus flexiblem Werkstoff vorhanden sind, die am Umfang Ausnehmungen (18) aufweisen können, wobei die Ausnehmungen (18) benachbarten Scheiben (10) in Umfangsrichtung versetzt sind.

10. Zentrifuge nach einem oder mehreren der Ansprüche 1 bis 9, dadurch gekennzeichnet, daß die Welle (5) der Trommel (1) fliegend gelagert sind.

## Claims

1. A Centrifuge for separating solids/liquids mixtures, having a drum sleeve permeable to liquid and a device for axial transportation of the solids from the mixture feed to the solids outlet, characterised in that the drum sleeve (1) is flexible and that the device for axial transportation of the solids consists of one or more rolls (13) pressed into the drum sleeve (1) from outside.

2. A centrifuge according to claim 1, characterised in that the drum sleeve (1) is broadened out like a truncated cone from the material feed to the material outlet.

3. A centrifuge according to claim 1, characterised in that the material feed (15, 16) is arranged in the drum sleeve (1) through its end plate (2) which is on the material feed side and that the drum sleeve (1) has openings (11) for outlet of material which are arranged near the end plate (3) on the material outlet side.

4. A centrifuge according to any one of claims 1 to 3, characterised in that the drum sleeve (1) has meshes or openings of different size in different axial zones.

5. A centrifuge according to any one of claims 1 to 4 characterised in that the drum sleeve (1) is fixed to end plates (2 and 3) by means of interconnected rings (4) which yield in a radial direction.

6. A centrifuge according to claim 5, characterised in that the rings (4) consist of elastic material and are inflatable.

7. A centrifuge according to claim 1, characterised in that the rolls (13) are capable of being pressed into the drum sleeve (1), or are pressed in, to different depths.

8. A centrifuge according to claims 1 or 7, characterised in that the rolls (13) have a truncated-cone shape.

9. A centrifuge according to one or more of claims 1 to 8, characterised in that plates (10) made of flexible material are provided inside the drum sleeve (1) and may have recresses (18) at the periphery, in which the recesses (18) of neighbouring plates (10) are offsed in a peripheral direction.

10. A centrifuge according to one or more of claims 1 to 9, characterised in that the shaft (5) of the drum (1) is mounted in overhung manner.

## Revendications

1. Centrifugeuse pour séparer des mélanges solide/liquide, comprenant une paroi latérale de tambour qui est perméable au liquide et un dispositif pour le transport axial du solide depuis le chargement de mélange jusqu'à l'évacuation de solide, caractérisée en ce que la paroi latérale (1) du tambour est flexible et que le dispositif pour le transport axial du solide est formé d'un ou plusieurs rouleaux (13) enfoncés de l'extérieur dans la paroi latérale du tambour.

2. Centrifugeuse selon la revendication 1, caractérisée en ce que la paroi latérale (1) du tambour est élargie en cône tronqué depuis le chargement de produit vers l'évacuation de produit.

3. Centrifugeuse selon la revendication 1, caractérisée en ce que le chargement de produit (15, 16) dans le tambour (1) s'effectue à travers le flasque d'extrémité (2) côté chargement de produit et que, pour l'évacuation du produit, la paroi latérale (1) du tambour présente des ouverture (11) situées près du disque d'extrémité (3) côté évacuation du produit.

4. Centrifugeuse selon une des revendications 1 à 3, caractérisée en ce que la paroi latérale (1) du tambour présente des mailles ou des ouvertures de différentes grandeurs en plusieurs zones axiales.

5. Centrifugeuse selon une des revendications 1 à 4, caractérisée en ce que la paroi latérale (1) du tambour est fixée sur des flasques d'extrémité (2 et 3) avec interposition d'anneaux (4) qui sont déformables en direction radiale.

6. Centrifugeuse selon la revendication 5, caractérisée en ce que les anneaux (4) sont faits d'un matériau élastique et sont gonflables.

7. Centrifugeuse selon la revendication 1, caractérisée en ce que les rouleaux (13) occupent une position d'enfoncement ou sont enfoncés à des profondeurs différentes dans la paroi latérale (1) du tambour.

8. Centrifugeuse selon la revendication 1 ou 7, caractérisée en ce que les rouleaux (13) ont une forme tronconique.

9. Centrifugeuse selon une ou plusieurs des revendications 1 à 8, caractérisée en ce que le tambour (1) comporte à l'intérieur des disques (10) d'un matériau flexible et qui peuvent présenter des évidements (18) sur le pourtour, évidements (18) qui sont mutuellement décalés circonférentiellement sur des disques (10) voisins.

10. Centrifugeuse selon une ou plusieurs des revendications 1 à 9, caractérisée en ce que l'arbre (5) du tambour (1) est monté en porte-à-faux.
